# EUROPÄISCHE PATENTSCHRIFT

(11) **EP 2 995 528 B1**
(45) Veröffentlichungstag und Bekanntmachung des Hinweises auf die Patenterteilung: **26.10.2016**
(21) Anmeldenummer: 15185063.3
(22) Anmeldetag: 14.09.2015
(51) Int. Cl.: B61L 5/18, B61L 29/28

(54) **LICHTSIGNALGEBER, INSBESONDERE FÜR BAHNÜBERGÄNGE, UND SCHALTUNGSKOMPONENTE EINES SOLCHEN LICHTSIGNALGEBERS**
LIGHT SIGNAL EMITTER, ESPECIALLY FOR RAIL TRANSFERS, AND SWITCHING COMPONENTS OF SUCH A LIGHT SIGNAL EMITTER
ÉMETTEUR DE SIGNAUX LUMINEUX, EN PARTICULIER POUR PASSAGES À NIVEAUX, ET COMPOSANT DE CIRCUIT D'UN TEL ÉMETTEUR DE SIGNAUX LUMINEUX

(30) Priorität: 15.09.2014 DE 102014113225
(43) Veröffentlichungstag der Anmeldung: 16.03.2016
(73) Patentinhaber: PINTSCH BAMAG Antriebs- und Verkehrstechnik GmbH, 46537 Dinslaken (DE)
(72) Erfinder: ULMER, Helmut, 46499 Hamminkeln (DE)
(74) Vertreter: CBDL Patentanwälte

(56) Entgegenhaltungen:
- EP-A1- 2 182 775
- DE-A1- 3 632 741
- DE-B3-102004 034 359

## Beschreibung

### TECHNISCHES GEBIET DER ERFINDUNG

Die Erfindung betrifft einen Lichtsignalgeber, insbesondere für Bahnübergänge, und eine Schaltungskomponente eines solchen Lichtsignalgebers.

### HINTERGRUND DER ERFINDUNG

Die EP 2 182 775 A1 zeigt eine Schaltungskomponente gemäß dem Oberbegriff von Anspruch 1.

Auf dem Gebiet der Erfindung sind Lichtsignalgeber für Bahnübergänge bekannt. Sie dienen dazu, an Bahnübergängen optische Signale zu erzeugen, die Verkehrsteilnehmer vor einem herannahenden Zug warnen. Üblicherweise sind sie so aufgebaut, dass an einem Pfosten über einem sogenannten Andreaskreuz eine gelbe und eine rote Signalleuchte angeordnet sind, wobei bei Herannahen eines Zuges zunächst die gelbe Signalleuchte eingeschaltet wird, um den Verkehrsteilnehmern Gelegenheit zu geben, den unmittelbaren Gefahrenbereich zu räumen, worauf dann nach einer gewissen Zeitspanne, z.B. 3 bis 5 Sekunden, das rote Signallicht eingeschaltet wird, um anzuzeigen, dass in den Gefahrenbereich nicht mehr eingefahren bzw. eingetreten werden darf.

Es sind Lichtsignalgeber bekannt, die Niedervoltglühlampen als Signallichtquellen verwenden. Kommt es bei solchen Lichtsignalgebern zu einer Aderberührung in einer Stromzuführung zu den Glühlampen, führt dies in der Regel aufgrund der Kaltwiderstände dieser Lampen dazu, dass das Signallicht zu schwach bzw. zu dunkel bleibt und kein zulässiges Signalbild gebildet werden kann.

Aus der DE 1 208 659 A ist eine Straßenverkehrssignalanlage mit einem Überwachungsrelais bekannt, das einen gegenüber dem Widerstand von Signalgebern hohen Widerstand hat und das in zulässigen Signalzuständen durch eine Reihenschaltung eines Richtleiters mit einer nicht eingeschalteten Signallampe oder Lampengruppe überbrückt oder durch die Sperrwirkung des Richtleiters unwirksam, in unzulässigen Signalzuständen jedoch wirksam ist, so dass die Anlage dann abschaltet und/oder eine Störungsmeldung veranlasst wird.

Es sind auch Lichtsignalgeber bekannt, bei denen farbige LEDs bzw. Stränge aus mehreren farbigen LEDs als Lichtquellen verwendet werden. Bei diesen Lichtsignalgebern kann eine Aderberührung in einer Stromzuführung zu den LEDs oder den LED-Strängen dazu führen, dass sich der Strom auf beide LEDs bzw. LED-Stränge so aufteilt, dass beide noch gut erkennbar leuchten und daher kein zulässiges Signalbild gebildet werden kann. Sind bei einem solchen Lichtsignalgeber rote und gelbe LEDs zur Bildung eines roten und eines räumlich dazu versetzten gelben Signals vorgesehen, können Verkehrsteilnehmer, wenn plötzlich das rote und das gelbe Signal gleichzeitig leuchten, annehmen, der Fahrweg werde jetzt freigegeben und dann evtl. zu früh in einen Bahnübergang einfahren. Es besteht daher insbesondere bei LED-Lichtsignalgebern Bedarf für eine technische Lösung, die unzulässige Signalbilder, die durch Verkabelungsfehler oder Kurzschlüsse in Stromzuführungen zu den Signallichtquellen entstehen könnten, zuverlässig verhindert.

Die EP 0 129 498 A1 lehrt zur Überwachung von LEDs eines LED-Strangs eine Schaltung mit Optokopplern, die zu den einzelnen LEDs parallel geschaltet sind.

Die EP 1 992 542 A2 lehrt einen Signalgeber mit einer Rotlichtquelle und einer Zusatzlichtquelle, die mit einer Schaltungskomponente an einen Stromanschluss schaltbar sind, wobei sowohl die Rotlichtquelle als auch die Zusatzlichtquelle jeweils zwei LED-Stränge aufweisen. Die Steuerung derartiger Signalgeber kann softwarebasiert erfolgen.

Die deutsche Produktschrift "Der neue LED3 Signalgeber: Sicherheit mit System", herausgegeben von der Siemens AG, Bestellnummer E10003-A800-W18, Ausgabe 004, 2003-12-03, und die deutsche Produktschrift zum Steuergerät "SITRAFFIC C800V: Präzision und Zuverlässigkeit auf höchstem Niveau", herausgegeben von der Siemens AG, Bestellnummer E10003-A800-W16, Ausgabe 002, 2002-03-01, zeigen jeweils Lichtsignalgeber mit einer Steuerung über ein Prozessorsystem und mit einer Schnittstelle zu einer übergeordneten Verkehrsrechner-Zentrale. Um verkehrsgefährdende Signalisierungszustände auszuschließen, sind dabei eine Überwachung durch zwei unabhängige Mikroprozessoren nach VDE0832 sowie die Überwachung und Meldung widersprüchlicher Signalisierungszustände vorgesehen.

Lösungsvorschläge, widersprüchliche Signalisierungszustände durch softwarebasierte Steuerungen oder Überwachungen zu verhindern, bedingen das Problem, dass Softwarefehler oder Softwaresicherheitslücken in der Regel nur mit sehr großem Aufwand auffindbar und, je nach Komplexität des entsprechenden Programms, praktisch nie völlig auszuschließen sind. Ebenso wie Lösungsvorschläge, widersprüchliche Signalisierungszustände mittels entsprechender Mikroprozessoren zu verhindern, haben sich auch softwarebasierte Lösungsvorschläge als komplex und kostenintensiv herausgestellt, insbesondere aufgrund der aufwendigen Systemwartung.

### OFFENBARUNG DER ERFINDUNG

Der Erfindung liegt die Aufgabe zugrunde, einen Lichtsignalgeber anzugeben, bei dem die Betriebssicherheit insbesondere unter dem Aspekt der Vermeidung widersprüchlicher Signalisierungszustände in einfacher und besonders zuverlässiger Weise erhöht ist. Zur Betriebssicherheit soll bei Anschaltung einer ersten Lichtquelle des Lichtsignalgebers, insbesondere eines Rotlichts, eine Anschaltung einer einen anderen Signalisierungszustand repräsentierenden zweiten Lichtquelle des Signalgebers verhindert werden. Bei einer solchen zweiten Lichtquelle handelt es sich im Regelfall um ein Gelblicht, jedoch können auch andere Konstellationen als Rotlicht und Gelblicht vorgesehen sein. Wichtig ist die Idee, zu verhindern, dass eine zweite Lichtquelle gleichzeitig mit der ersten Lichtquelle angeschaltet wird, wenn die Lichtquellen unterschiedliche Signalisierungszustände darstellen. Erfindungsgemäß soll daher insbesondere eine technische Lösung bereitgestellt werden, unzulässige Signalbilder insbesondere bei Lichtsignalgebern mit LED-Signallichtquellen, insbesondere infolge von Aderberührung bei nicht bemerkter Beschädigung des Kabels in den Stromzuführungen zu den entsprechenden Signallichtquellen, zu verhindern.

Die Erfindung sieht dazu eine Schaltungskomponente gemäß Anspruch 1 vor. Dabei wird die zuverlässige Abschaltung einer Lichtquelle eines Signalgebers durch einen parallel zu dieser Lichtquelle geschalteten Kurzschlussschalter sichergestellt, so dass mit dieser Lichtquelle kein unzulässiges Signalbild gebildet werden kann.

Die Erfindung verwendet zumindest ein Paar von Lichtquellenanschlüssen und zumindest je ein Paar von ersten und zweiten Schalteinrichtungen, wobei die erfindungsgemäße Schaltungskomponente bei einer Signalanlage für einen Bahnübergang mit einer Rot- und einer Gelblichtquelle eingesetzt werden kann. Dabei meint der Begriff "Paar", wie aus der nachfolgenden detaillierten Beschreibung noch deutlich wird, nicht notwendigerweise Paarungen aus jeweils einer erste und einer zweiten Schalteinrichtung bzw. genau zwei Lichtquellenanschlüsse, sondern drückt vielmehr aus, dass die Schalteinrichtungen und Lichtquellenanschlüsse so gepaart sind, dass es eine Gruppe von Lichtquellen (bestehend aus einer oder mehreren Lichtquellen) gibt, die eingeschaltet wird, und eine zweite Gruppe von Lichtquellen (bestehend aus einer oder mehreren Lichtquellen), die dann automatisch kurzgeschlossen wird.

Die Schaltungskomponente weist für jede der Lichtquellen eine Reihenschaltung auf, bei der ein Stromanschluss der zum Einschalten der jeweiligen Lichtquelle vorgesehenen ersten Schalteinrichtung und ein Stromanschluss der zum Kurzschließen der anderen Lichtquelle(n) vorgesehenen zweiten Schalteinrichtung(en) in Reihe geschaltet sind. Bei einem Lichtsignalgeber mit einer erfindungsgemäßen Schaltungskomponente sichert dann das Einschalten einer der Lichtquellen, z.B. der Rotlichtquelle, mit einer der ersten Schalteinrichtungen per Stromfluss durch eine Reihenschaltung mit den Stromanschlüssen dieser Schalteinrichtung und den Stromanschlüssen der zweiten Schalteinrichtung(en) ein Kurzschließen der anderen Lichtquelle(n), im Regelfall also einer Gelblichtquelle.

Zusätzlich zu den genannten Reihenschaltungen der Stromanschlüssen kann die Schaltungskomponente bzw. eine entsprechende, an sich bekannte externe Steuerung eine insbesondere softwaregestützte Überwachung umfassen, ob eine der Lichtquellen (z.B. eine Rotlichtquelle) bei Kurzschluss und Ausschalten der anderen Lichtquelle (z.B. eine Zusatzlicht- oder Gelblichtquelle) eingeschaltet ist. Eine solche softwaregestützte Überwachung kann als Überwachung einer Grund- und einer Arbeitsstellung eines Lichtsignalgebers mit der Schaltungskomponente vorgesehen sein.

Die Schalteinrichtungen können z.B. elektromagnetische Schalter sein. Vorzugsweise handelt es sich bei den Schalteinrichtungen um Optokoppler.

Bei einer bevorzugten Ausführungsform umfasst die Schaltungskomponente einen Gleichspannungswandler zwischen den ersten Schalteinrichtungen und einem Anschluss zum Anschließen der Schaltungskomponente an einen Pol eines Potentials vorgesehen sein.

Gegenstand der Erfindung ist auch ein Lichtsignalgeber mit der vorstehend beschriebenen Schaltungskomponente. Ein solcher Lichtsignalgeber besitzt an die Lichtquellenanschlüsse der Schaltungskomponente angeschlossene Lichtquellen, die vorteilhaft als LED-Stränge ausgebildet sind. Bei den Lichtquellen handelt es sich typischerweise um eine Rotlichtquelle und eine typischerweise als Zusatzlichtquelle bezeichnete, zumindest in Deutschland üblicherweise gelbe Lichtquelle, wobei dann bei Bedarf eine der Lichtquellen über eine der ersten Schalteinrichtungen an die Stromquelle angeschlossen wird.

In vorteilhafter Weiterbildung kann zumindest die Rotlichtquelle so ausgebildet sein, dass sie in an sich bekannter Art und Weise nach Art einer Zweifadenglühlampe zwei separate Lichtquellen, insbesondere zwei räumlich eng beieinanderliegende LED-Stränge wie z.B. in EP 1 992 542 A2 gelehrt, umfasst, um eine besondere Ausfallsicherung zu erhalten. Die Stränge können dabei zur gleichmäßigen Abnutzung entweder abwechselnd oder gleichzeitig, dann aber jeweils nur mit reduzierter Leistung, betrieben werden, wobei für die hier vorliegende Erfindung auch eine solche Lichtquelle mit mehreren Strängen als "eine" Lichtquelle betrachtet werden kann.

Es kann vorgesehen werden, dass die Schaltungskomponente über ihre entsprechenden Anschlüsse an einen Batterieplus- und einen -minuspol angeschlossen wird, die Schaltungskomponente kann aber auch mit einem ihrer entsprechenden Anschlüsse an einen Batterieplus- oder -minuspol und mit dem anderen Anschluss an einen Batteriemittenabgriff angeschlossen werden.

Weitere Einzelheiten und Vorteile der Erfindung ergeben sich aus der nachfolgenden rein beispielhaften und nicht-beschränkenden Beschreibung eines Ausführungsbeispiels in Verbindung mit der Zeichnung.

### KURZE BESCHREIBUNG DER FIGUREN DER ZEICHNUNG

- Fig. 1A und 1B: zeigen schematisch eine erfindungsgemäße Schaltungskomponente in zwei verschiedenen Schaltzuständen.
- Fig. 2: zeigt schematisch weitere Details der in Fig. 1A und 1B gezeigten Schaltungskomponente mit zwei angeschlossenen Lichtquellen.

### BESCHREIBUNG BEVORZUGTER AUSFÜHRUNGSFORMEN

In den Figuren 1A und 1B ist jeweils eine in ihrer Gesamtheit mit 10 bezeichnete Schaltungskomponente stark schematisiert dargestellt. Die Schaltungskomponente 10 wird typischerweise auf auf einer Platine aufgebaut und im Betrieb mittels der durch Polschaltsymbole dargestellten Anschlüsse 12 und 14 an zwei Pole eines entsprechenden Potentials angeschlossen.

Die hier beispielhaft dargestellten Ausführungsformen erfindungsgemäßer Schaltungskomponenten umfassen jeweils zwei parallel geschaltete Lichtquellenanschlüsse 16 und 18, die jeweils zwei Pole 16A, 16B, 18A, 18B umfassen und an die entsprechende Lichtquellen, insbesondere LEDs oder LED-Stränge mit z.B. drei oder mehr LEDs angeschlossen werden können. Für den Fachmann ist jedoch klar, dass die Erfindung problemlos auch so ausgelegt werden kann, dass drei oder mehr Lichtquellen angeschlossen werden können, worauf nachfolgend noch eingegangen wird.

Die Schaltungskomponente 10 umfasst ferner mehrere Schalteinrichtungen zum Aufbau einer elektrischen Verbindung zwischen den Anschlüssen 12 und 14, und zwar zum einen bei den gezeigten Ausführungsbeispielen jeweils zwei erste Schalteinrichtungen 20 und 22 und zwei zweite Schalteinrichtungen 24 und 26. Die ersten Schalteinrichtungen 20 und 22 dienen jeweils zum Einschalten einer an die jeweiligen Lichtquellenanschlüsse 16 und 18 angeschlossenen Lichtquelle und sind dazu zwischen einen jeweiligen Lichtquellenanschluss 16 bzw. 18 und den Anschluss 14, der zum Anschließen der Schaltungskomponente 10 an einen Pol eines Potentials dient, geschaltet.

Die beiden zweiten Schalteinrichtungen 24 und 26 dienen jeweils zum Kurzschließen einer der an die jeweiligen Lichtquellenanschlüsse 16 und 18 angeschlossenen Lichtquellen und sind dazu parallel zu jeweils einem der Lichtquellenanschlüsse 16 und 18 zwischen eine der ersten Schalteinrichtungen 20 bzw. 22 und den Anschluss 12 zum Anschließen der Schaltungskomponente an einen Pol eines Potentials geschaltet.

Eine (in den Zeichnungen nicht dargestellte) Steuerung für jede der an die Lichtquellenanschlüsse 16 und 18 angeschlossenen Lichtquellen stellt sicher, dass bei Einschalten einer der Lichtquellen mittels einer der ersten Schalteinrichtungen 20 oder 22 die andere der Lichtquellen über je eine der zweiten Schalteinrichtungen 24 bzw. 26 kurzgeschlossen ist bzw., wenn mehr als zwei Lichtquellen vorgesehen sein sollten, die nicht benötigten Lichtquellen mittels je einer zweiten Schalteinrichtung kurzgeschlossen sind. Dabei kann z.B. über Elektromagnetschalter oder Optokoppler, die jeweils als erste bzw. zweite Schalteinrichtungen verwendet werden und deren Steuerkreise galvanisch vom Schaltkreis getrennt sind, in besonders einfacher und zuverlässiger Weise sichergestellt werden, dass ein Stromfluss durch eine ausgewählte erste Schalteinrichtung einen Stromfluss durch eine damit in Reihe geschaltete zweite Schalteinrichtung und damit ein Kurzschließen der zugeordneten Lichtquelle bewirkt, wie dies im Zusammenhang mit Fig. 2 noch deutlicher wird.

Die Fig. 1 zeigt (stark schematisiert) einen Schaltzustand, bei dem eine an den Lichtquellenanschluss 16 angeschlossene (in Fig. 1A nicht gezeigte) Lichtquelle über die erste Schalteinrichtung 20 eingeschaltet und eine (in Fig. 1A nicht gezeigte) an den Lichtquellenanschluss 18 angeschlossene Lichtquelle über die zweite Schalteinrichtung 26 kurzgeschlossen wäre, so dass ausgeschlossen ist, dass die beiden Lichtquellen gleichzeitig leuchten und widersprüchliche Signalisierungszustände erzeugen können.

In der Fig. 1B ist die Schaltungskomponente 10 gemäß Fig. 1A in einem Schaltzustand gezeigt, in welchem eine an den Lichtquellenanschluss 18 angeschlossene Lichtquelle über die erste Schalteinrichtung 22 eingeschaltet und eine an den Lichtquellenanschluss 16 angeschlossene Lichtquelle über die zweite Schalteinrichtung 24 kurzgeschlossen wäre, so dass wiederum nur eine der beiden Lichtquellen leuchten kann. In Fig. 1B sind dazu die (Steuer-)Stromanschlüsse 22A, 22B der zum Einschalten einer an den Lichtquellenanschluss 18 angeschlossenen Lichtquelle dienenden ersten Schalteinrichtung 22 und die (Steuer-)Stromanschlüsse 24A, 24B der das Kurzschließen einer an den anderen Lichtquellenanschluss 16 angeschlossenen Lichtquelle ermöglichenden zweiten Schalteinrichtung 24 wie durch die gestrichelte Linie 28 angedeutet in Reihe geschaltet. Bei dem in Fig. 1A dargestellten Schaltungszustand sind entsprechend die (Steuer-)Stromanschlüsse 20A, 20B der ersten Schalteinrichtung 20 und die (Steuer-)Stromanschlüsse 26A, 26B der zweiten Schalteinrichtung 26 wie durch die gestrichelte Linie 29 angedeutet in Reihe geschaltet. Die Linie 28 ist gestrichelt dargestellt um zu verdeutlichen, das die Reihenschaltung galvanisch getrennt von den den Stromfluss über die Anschlüsse 12 und 14 durch die an den jeweiligen Lichtquellenanschluss 16 bzw. 18 angeschlossene Lichtquelle und die entsprechende erste Schalteinrichtung 20 bzw. 22 erlaubenden Leitungen ist.

Die Steuerung kann durch einfaches Einschalten eines Stromflusses durch die entsprechende Reihenschaltung der Stromanschlüsse bei Einschaltung einer Lichtquelle die Ausschaltung der anderen Lichtquelle sicherstellen. Selbst bei fehlerhaftem Einschaltsignal an die zum Einschalten der jeweils anderen Lichtquelle dienenden ersten Schalteinrichtung 20 bzw. 22 oder bei Kurzschluss dieser Schalteinrichtung bleibt aufgrund des Kurzschließens der entsprechenden Lichtquelle über die jeweilige zweite Schalteinrichtung die entsprechende Lichtquelle dunkel.

Die genannte Steuerung besitzt ferner eine Funktion zur Auswahl einer der Lichtquellen für einen Anschluss an eine Stromquelle eines Lichtsignalgebers über eine der ersten Schalteinrichtungen 20 bzw. 22. Die Steuerung kann auch eine Funktion zur Überwachung, ob einer der in Fig. 1A und Fig. 1B veranschaulichten Schaltzustände vorliegt, besitzen.

Sowohl bei den ersten Schalteinrichtungen 20, 22 als auch bei den zweiten Schalteinrichtungen 24, 26 handelt es sich vorteilhaft um Optokoppler, wobei die jeweiligen Stromanschlüsse 20A, 20B, 22A, 22B etc. jeweils die Anschlüsse der LEDs der Optokoppler sind, wie aus der nachfolgend noch detailliert beschriebenen Fig. 2 ersichtlich.

Im Betrieb kann die Schaltungskomponente 10 vorteilhaft über die Anschlüsse 12 und 14 zwischen einen Batterieplus und einen Batteriemittenabgriff geschaltet werden, wobei dann ein erfindungsgemäßer Lichtsignalgeber die so geschaltete Schaltungskomponente mit einer zweiten, insbesondere für Ersatzlichtquellen vorgesehenen Schaltungskomponente kombiniert, die zwischen einen Batterieminuspol und den Batteriemittenabgriff geschaltet ist, wobei die Schaltungskomponenten dann alternierend betrieben werden können, um eine gleichmäßige Abnutzung der Lichtquellen zu erzielen, oder so, dass eine Schaltungskomponente nur dann betrieben wird, wenn eine Lichtquelle, die mit der anderen Schaltungskomponente betrieben wird, ausfällt.

In der Fig. 2 sind Details einer weiteren erfindungsgemäßen Schaltungskomponente im Detail dargestellt, wobei diese Schaltungskomponente über die in den Figuren 1A und 1B gezeigte Schaltungskomponente hinaus einen Gleichspannungswandler zur Bereitstellung einer Stromquelle an den ersten Schalteinrichtungen 20, 22 bei Anschluss der Schaltungskomponente über die Anschlüsse 12 und 14 an die Pole eines Potentials umfasst.

Der Gleichspannungswandler umfasst bei diesem Ausführungsbeispiel einen MOS-FET als spannungsgesteuerten Schalter 30, dessen Gatter über einen Signaleingang 32 und einen Widerstand 34 ein z.B. periodisches Signal einer (nicht gezeigten) Stromquellensteuerung empfängt. Der Schalter 30 ist zwischen den Anschluss 14 zum Anschließen der Schaltungskomponente an einen Pol eines Potentials, hier eines Batteriepluspols, und eine Drosselspule 36 geschaltet, wobei die Drosselspule 36 zwischen dem spannungsgesteuerten Schalter 30 und einem Pluspol eines Spannungsausgangs des Gleichspannungswandlers vorgesehen ist.

Der Gleichspannungswandler umfasst ferner eine Diode 38, die zwischen eine Verzweigung unter dem spannungsgesteuerten Schalter 30 und der Drosselspule 36 einerseits und einem Batteriemittenabgriff 40 andererseits geschaltet ist. Der Spannungseingang und der Spannungsausgang des Gleichspannungswandlers weisen jeweils einen Kondensator 42 bzw. 44 zur Spannungsglättung auf, wobei für den Kondensator am Spannungseingang vorteilhaft ein Elektrolytkondensator vorgesehen ist. Der Gleichspannungswandler erlaubt es, die LEDs der Optokoppler, die die ersten Schalteinrichtungen 20 und 22 und die zweiten Schalteinrichtungen 24 und 26 bilden, mit konstantem Strom zu betreiben.

Zwischen dem Anschluss 12 der Schaltungskomponente und dem Batteriemittenabgriff 40 sind zwei Reihenschaltungen mit jeweils einer Lichtquelle 50 bzw. 52 und den zu deren Einschaltung dienenden ersten Schalteinrichtungen 20 bzw. 22 vorgesehen. Jede Lichtquelle 50 und 52 ist über eine der zweiten Schalteinrichtungen 24 bzw. 26 kurzschließbar, wenn die jeweils andere Lichtquelle mittels der entsprechenden ersten Schalteinrichtung 20 bzw. 22 eingeschaltet wird, wozu die Stromanschlüsse 22A, 22B der ersten Schalteinrichtung 22 mit den Stromanschlüssen 24A, 24B der zweiten Schalteinrichtung 24 über die Leitung 28 und die Stromanschlüsse 20A, 20B der ersten Schalteinrichtung 20 mit den Stromanschlüssen 26A, 26B der zweiten Schalteinrichtung 26 über die Leitung 29 in Reihe geschaltet sind. Wird im Betrieb dann eine der ersten Schalteinrichtungen 20 oder 22 betätigt, werden also die Stromanschlüsse 20A, 20B bzw. 22A, 22B bestromt, schaltet die entsprechende erste Schalteinrichtung den Stromfluss durch die ihr zugeordnete Lichtquelle frei. Gleichzeitig werden dann aber auch die Stromanschlüsse 24A, 24B bzw. 26A, 26B der entsprechenden zweiten Schalteinrichtung bestromt, so dass diese dann die zugeordnete Lichtquelle kurzschließt und die Erzeugung unzulässiger Signalbilder zuverlässig verhindert.

Im Rahmen des Erfindungsgedankens sind zahlreiche Abwandlungen und Weiterbildungen möglich, die sich z.B. auf die Anzahl und Ausgestaltung der Lichtquellen beziehen. Bei der in Fig. 2 dargestellten typischen Ausführungsform wird eine der Lichtquellen, z.B. die Lichtquelle 50, eine Rotlichtquelle, die andere Lichtquelle 52 insbesondere eine Gelblichtquelle sein. Es können jedoch natürlich auch andere Farbkombinationen gewählt werden. Insbesondere kann die Schaltungsanordnung zur Schaltung von mehr als zwei Lichtquellen ausgebildet werden, wobei dann in analoger Weise für jede Lichtquelle eine erste Schalteinrichtung vorgesehen wird, die zum Einschalten der entsprechenden Lichtquelle dient, und für jede der Lichtquellen eine zweite Schalteinrichtung vorgesehen wird, die zum Kurzschließen der entsprechenden Lichtquelle dient, wenn eine der anderen Lichtquellen eingeschaltet ist. Ferner kann, wie oben bereits im Zusammenhang mit den Figuren 1A und 1B angesprochen, eine zweite Schaltungskomponente gleicher Bauart vorgesehen werden, um weitere Lichtquellen alternierend oder als Ausfallsicherung für die der ersten Schaltungskomponente betriebenen Lichtquellen zu betreiben. Alternativ oder zusätzlich kann es sich bei zumindest einer der Lichtquellen auch um eine nach Art einer "Zweifadenglühlampe" ausgestaltete Lichtquelle handeln, die intern über zwei Lichtquellen, z.B. zwei LED-Stränge und eine eigene Steuerung verfügt, die die beiden Lichtquellen alternierend oder in Form einer reinen Ausfallsicherung betreibt, wobei eine solche aus tatsächlich mehreren separaten "Sublichtquellen" bestehende Lichtquelle in die erfindungsgemäße Schaltungskomponente wie eine einzelne Lichtquelle eingebunden werden kann, da die interne Ausfallsicherung oder alternierende Steuerung der einzelnen Sublichtquellen unabhängig von der Schaltungskomponente, die zur grundsätzlichen Einschaltung bzw. zum grundsätzlichen Kurzschließen der entsprechenden Lichtquelle dient, betrieben werden kann.

## Patentansprüche

1. Schaltungskomponente (10) zum selektiven Einschalten einer von wenigstens zwei unterschiedliche Signalisierungszustände repräsentierenden Lichtquellen (50, 52) eines Lichtsignalgebers, wobei die Schaltungskomponente über wenigstens zwei Anschlüsse (12, 14) zum Anschließen an zwei Pole eines Potentials verfügt und ferner umfasst:
- parallel geschaltete Lichtquellenanschlüsse (16, 18) zum Anschließen der Lichtquellen (50, 52),
- mehrere Schalteinrichtungen (20, 22, 24, 26) zum Aufbau einer elektrischen Verbindung zwischen den Anschlüssen (12, 14) der Schalteinrichtung, und zwar wenigstens zwei erste Schalteinrichtungen (20, 22), die zum Einschalten jeweils einer an einen der Lichtquellenanschlüsse (16, 18) angeschlossenen Lichtquelle (50, 52) zwischen den jeweiligen Lichtquellenanschluss (16, 18) und einen der Anschlüsse (12, 14) geschaltet sind, und wenigstens zwei zweite Schalteinrichtungen (24, 26), die zum Kurzschließen jeweils einer an einen der Lichtquellenanschlüsse (16, 18) angeschlossenen Lichtquelle (50, 52) zwischen eine der ersten Schalteinrichtungen (20, 22) und einen der Anschlüsse (12, 14) geschaltet sind,
**gekennzeichnet durch**
- eine Steuerung für die Lichtquellen (50, 52) mit einer Funktion für jede der Lichtquellen (50, 52) zum Sicherstellen, dass bei Einschalten der einen ersten Signalisierungszustand repräsentierenden Lichtquelle(n) (50) mittels der ersten Schalteinrichtung(en) (20) die den oder die anderen Signalisierungszustand/-zustände repräsentierende(n) Lichtquelle(n) (52) über die ihnen zugeordnete(n) zweite(n) Schalteinrichtung(en) (26) kurzgeschlossen ist (sind),
- wobei die Steuerung für jeden Lichtquellenanschluss (16, 18) eine Reihenschaltung derart aufweist, dass bei angeschlossenen Lichtquellen (50, 52) ein Stromanschluss (20A, 22A) der zum Einschalten der jeweiligen Lichtquelle (50, 52) vorgesehenen ersten Schalteinrichtung (20, 22) und ein Stromanschluss (24B, 26B) der zum Kurzschließen der anderen Lichtquelle(n) (50, 52) vorgesehenen zweiten Schalteinrichtung(en) (24, 26) in Reihe geschaltet sind.

2. Schaltungskomponente (10) nach Anspruch 1, wobei die ersten und zweiten Schalteinrichtungen (20, 22, 24, 26) Optokoppler sind und die genannten in Reihe geschalteten Stromanschlüsse (20A, 22A, 24B, 26B) der Schalteinrichtungen Anschlüsse von LEDs der Optokoppler sind.

3. Schaltungskomponente nach Anspruch 1, wobei die ersten und zweiten Schalteinrichtungen Magnetfeldschalter sind und die genannten in Reihe geschalteten Stromanschlüsse der Schalteinrichtungen Anschlüsse der Steuerseite der Magnetfeldschalter sind.

4. Schaltungskomponente (10) nach einem der vorhergehenden Ansprüche, ferner umfassend einen Gleichspannungswandler zur Bereitstellung einer Stromquelle an den ersten Schalteinrichtungen (20, 22) bei Anschluss der Schaltungskomponente über einen der Anschlüsse (12, 14) an einen der beiden genannten Pole eines Potentials.

5. Lichtsignalgeber, umfassend
- eine Schaltungskomponente (10) nach einem der vorhergehenden Ansprüche und
- an den Lichtquellenanschlüssen (16, 18) der Schaltungskomponente (10) angeschlossene Lichtquellen (50, 52),
- wobei die Lichtquellen (50, 52) jeweils als LED-Stränge ausgebildet sind.

6. Lichtsignalgeber nach Anspruch 5, wobei zumindest eine der Lichtquellen (50; 52) über mehrere separat einschaltbare LED-Stränge verfügt.

7. Lichtsignalgeber nach Anspruch 5 oder 6, wobei die Lichtquellen (50, 52) wenigstens eine Rotlichtquelle (50) und eine Zusatzlichtquelle (52) umfassen und die Steuerung eine Funktion zur Auswahl unter der Rot- bzw. Zusatzlichtquelle für einen Anschluss an die Stromquelle mit einer der ersten Schalteinrichtungen (20, 22) umfasst.

8. Lichtsignalgeber nach Anspruch 5 oder 6, umfassend zwei der Schaltungskomponenten (10) nach einem der Ansprüche 1 bis 4, von denen eine zwischen einem Batteriepluspol und einem Batteriemittenabgriff und eine zwischen einem Batterieminuspol und einem Batteriemittenabgriff eingerichtet ist.

## Claims

1. A circuit component (10) for selectively switching on one of at least two light sources (50, 52) of a light signal emitter representing different signalling states, wherein the circuit component comprises at least two connectors (12, 14) for connecting to two poles of a potential, further comprising:
- parallel-connected light source connectors (16, 18) for connecting the light sources (50, 52),
- a number of switching devices (20, 22, 24, 26) for establishing an electrical connection between the connectors (12, 14) of the switching device, specifically at least two first switching devices (20, 22), which are connected for switching on a light source (50, 52) respectively connected to one of the light source connectors (16, 18) between the respective light source connector (16, 18) and one of the connectors (12, 14), and at least two second switching devices (24, 26), which are connected for short-circuiting respectively one light source (50, 52) connected to one of the light source connectors (16, 18), between one of the first switching devices (20, 22) and one of the connectors (12, 14),
**characterised by**
- a control for the light sources (50, 52) with a function for each of the light sources (50, 52) for ensuring that when one of the first light source(s) (50) representing a first signalling state is switched on by means of the first switching device(s) (20), the light source(s) (52) representing the other signalling state or signalling states is (are) short-circuited via the second switching device(s) (26) associated therewith,
- wherein the control for each light source connector (16, 18) comprises a series connection such that when light sources (50, 52) are connected, a current connector (20A, 22A) of the first switching device (20, 22) provided for switching on the respective light source (50, 52) and a current connector (24B, 26B) of the second switching device (24, 26) provided for short-circuiting the other light source(s) (50, 52) are connected in series.

2. The circuit component (10) according to claim 1, wherein the first and second switching devices (20, 22, 24, 26) are optocouplers and the said series-connected current connectors (20A, 22A, 24B, 26B) of the switching devices are connectors of LEDs of the optocouplers.

3. The circuit component (10) according to claim 1, wherein the first and second switching devices are magnetic field switches and the said series-connected current connectors of the switching devices are connectors on the control side of the magnetic field switches.

4. The circuit component (10) according to one of the preceding claims, further comprising a direct current converter for providing a power source on the first switching devices (20, 22) when the circuit component is connected via one of the connectors (12, 14) to one of the two said poles of a potential.

5. A light signal emitter, comprising
- a circuit component (10) according to one of the preceding claims and
- light sources (50, 52) connected to the light source connectors (16, 18) of the circuit component (10),
- wherein the light sources (50, 52) are configured, respectively, as LED strands.

6. The light signal emitter according to claim 5, wherein at least one of the light sources (50, 52) comprises a number of LED strands which can be switched on separately.

7. The light signal emitter according to claim 5 or 6, wherein the light sources (50, 52) comprise at least one red light source (50) and one additional light source (52) and the control comprises a function for selecting among the red or additional light source for connecting to the power source with one of the first switching devices (20, 22).

8. The light signal emitter according to claim 5 or 6, comprising two of the circuit components (10) according to one of claims 1 to 4, of which one is provided between a battery plus pole and a battery central pickup and one is provided between a battery minus pole and a battery central pickup.

## Revendications

1. Composant de commutation (10) destiné à allumer sélectivement l'une d'au moins deux sources lumineuses (50, 52) d'un émetteur de signaux lumineux qui représentent des états de signalisation différents, ledit composant de commutation disposant d'au moins deux bornes (12, 14) pour être raccordé à deux pôles d'un potentiel et comprenant en outre:
- des bornes de source lumineuse (16, 18) montées en parallèle et destinées à raccorder les sources lumineuses (50, 52),
- une pluralité de dispositifs de commutation (20, 22, 24, 26) pour établir une connexion électrique entre les bornes (12, 14) du dispositif de commutation, à savoir au moins deux premiers dispositifs de commutation (20, 22) qui, pour allumer respectivement une source lumineuse (50, 52) raccordée à l'une des bornes de source lumineuse (16, 18), sont montés entre la borne de source lumineuse (16, 18) respective et l'une des bornes (12, 14), et au moins deux deuxièmes dispositifs de commutation (24, 26) qui, pour court-circuiter respectivement une source lumineuse (50, 52) raccordée à l'une des bornes de source lumineuse (16, 18), sont montés entre l'un des premiers dispositifs de commutation (20, 22) et l'une des bornes (12, 14), **caractérisé par**
- une commande pour les sources lumineuses (50, 52) ayant une fonction pour chacune des sources lumineuses (50, 52) pour assurer que, lorsqu'une (des) source(s) lumineuse(s) (50) représentant un premier état de signalisation est (sont) allumée(s) au moyen du (des) premier(s) dispositif(s) de commutation (20), la (les) source(s) lumineuse(s) (52) représentant l'autre (les autres) état(s) de signalisation est (sont) court-circuitée(s) par le(s) deuxième(s) dispositif(s) de commutation (26) qui lui (leur) est (sont) associé(s),
- ladite commande présentant pour chaque borne de source lumineuse (16, 18) un montage en série de telle sorte que, lorsque les sources lumineuses (50, 52) sont raccordées, une connexion électrique (20A, 22A) du premier dispositif de commutation (20, 22) prévu pour allumer la source lumineuse (50, 52) respective et une connexion électrique (24B, 26B) du (des) deuxième(s) dispositif(s) de commutation (24, 26) prévu(s) pour court-circuiter l'autre (les autres) source(s) lumineuse(s) (50, 52) sont montées en série.

2. Composant de commutation (10) selon la revendication 1, dans lequel les premiers et deuxièmes dispositifs de commutation (20, 22, 24, 26) sont des optocoupleurs et lesdites connexions électriques (20A, 22A, 24B, 26B) montées en série des dispositifs de commutation sont des bornes de DEL des optocoupleurs.

3. Composant de commutation selon la revendication 1, dans lequel les premiers et deuxièmes dispositifs de commutation sont des interrupteurs à champ magnétique et lesdites connexions électriques montées en série des dispositifs de commutation sont des bornes du côté de commande des interrupteurs à champ magnétique.

4. Composant de commutation (10) selon l'une quelconque des revendications précédentes, comprenant en outre un convertisseur continu-continu pour fournir une source de courant sur les premiers dispositifs de commutation (20, 22) lorsque le composant de commutation est connecté par l'une des bornes (12, 14) à l'un des deux pôles d'un potentiel.

5. Emetteur de signaux lumineux comprenant:
- un composant de commutation (10) selon l'une quelconque des revendications précédentes et
- des sources lumineuses (50, 52) connectées aux bornes de source de lumineuse (16, 18) du composant de commutation (10),
- dans lequel les sources lumineuses (50, 52) sont réalisées chacune en tant que faisceaux de DEL.

6. Emetteur de signaux lumineux selon la revendication 5, dans lequel l'une au moins des sources lumineuses (50; 52) dispose d'une pluralité de faisceaux de DEL aptes à être allumés séparément.

7. Emetteur de signaux lumineux selon la revendication 5 ou 6, dans lequel les sources lumineuses (50, 52) comprennent au moins une source de lumière rouge (50) et une source de lumière supplémentaire (52), et ladite commande comprend une fonction de sélection parmi la source de lumière rouge ou bien supplémentaire pour un raccordement à la source de courant par l'un des premiers dispositifs de commutation (20, 22).

8. Emetteur de signaux lumineux selon la revendication 5 ou 6, comprenant deux des composants de commutation (10) selon l'une quelconque des revendications 1 à 4, dont un est agencé entre un pôle positif de batterie et une prise médiane de batterie et un est agencé entre un pôle négatif de batterie et une prise médiane de batterie.
